# EUROPÄISCHE PATENTSCHRIFT

(11) **EP 3 892 399 B1**
(45) Veröffentlichungstag und Bekanntmachung des Hinweises auf die Patenterteilung: **17.07.2024**
(21) Anmeldenummer: 21164291.3
(22) Anmeldetag: 23.03.2021
(51) Int. Cl.: B22D 17/20

(54) **GIESSKOLBENSYSTEM UND GIESSVERFAHREN FÜR EINE DRUCKGIESSMASCHINE**
CASTING PLUNGER SYSTEM AND CASTING METHOD FOR A DIE CASTING MACHINE
SYSTÈME DE PISTON DE COULÉE ET PROCÉDÉ DE COULÉE POUR UNE MACHINE À COULER SOUS PRESSION

(30) Priorität: 09.04.2020 DE 102020204634
(43) Veröffentlichungstag der Anmeldung: 13.10.2021
(73) Patentinhaber: Oskar Frech GmbH + Co. KG, 73614 Schorndorf (DE)
(72) Erfinder: Maurer, Peter, 96047 Bamberg (DE)
(74) Vertreter: Patentanwälte Ruff, Wilhelm, Beier, Dauster & Partner mbB

(56) Entgegenhaltungen:
- EP-A1- 1 046 444
- WO-A1-2019/198218
- JP-A- 2019 155 378
- US-A1- 2016 279 701
- US-A1- 2020 078 858

## Beschreibung

Die Erfindung bezieht sich auf ein Gießkolbensystem für eine Druckgießmaschine, wobei das Gießkolbensystem einen stationären Systemteil und einen in einem jeweiligen Gießzyklus zum Einbringen von Schmelzematerial in eine Gießform gegenüber dem stationären Systemteil bewegten Systemteil beinhaltet, der einen Gießkolben, eine Gießkolbenstange und eine Stangenantriebseinheit umfasst und zur Abbremsung am Ende einer Formfüllphase des Gießzyklus unter Druckeinwirkung auf das Schmelzematerial eingerichtet ist, sowie auf ein Gießverfahren für eine Druckgießmaschine mit einem solchen Gießkolbensystem.

Gießkolbensysteme dieser Art und zugehörige Gießverfahren sind zur Verwendung in Druckgießmaschinen allgemein bekannt, insbesondere zum Druckgießen metallischer Teile. Der jeweilige Gießzyklus setzt sich dabei üblicherweise aus einer Vorfüllphase, in der das Schmelzematerial bis zu einem Gießformeintritt transportiert bzw. vorbewegt wird, einer Formfüllphase, in der das Schmelzematerial in die Gießform gedrückt wird, und einer Nachdruckphase zusammen, in der über den Gießkolben ein Nachdruck auf das Schmelzematerial in der Gießform ausgeübt wird. Der Transport des Schmelzematerials zur und in die Gießform erfolgt durch die entsprechende schmelzefördernde Bewegung des bewegten Systemteils gegenüber dem stationären Systemteil des Gießkolbensystems. Unter dem stationären Systemteil ist hierbei vorliegend der z.B. an einem zugehörigen Maschinenaufbau der Druckgießmaschine stationär gehaltene Teil des Gießkolbensystems zu verstehen, während unter dem bewegten Systemteil derjenige Teil des Gießkolbensystems zu verstehen ist, der sich für diesen Schmelzetransport gegenüber dem stationären Systemteil bewegt, d.h. alle für diesen Zweck bewegten und am Ende der Formfüllphase abgebremsten Komponenten des Gießkolbensystems. Bei diesem Abbremsvorgang am Ende der Formfüllphase wird der bewegte Systemteil in seiner die Schmelze in die Gießform drückenden Vorwärtsbewegung vollständig oder jedenfalls weitestgehend abgebremst, wobei eine etwaige restliche Vorwärtsbewegung oder eine gewisse Rückfederungs- bzw. Schwingungsbewegung spätestens in der anschließenden sogenannten Nachdruckphase abgebaut wird und der bewegte Systemteil spätestens dann, wenn nicht schon am Ende der Formfüllphase, vollständig zum Stillstand kommt.

Zum bewegten Systemteil gehören üblicherweise der Gießkolben, die Gießkolbenstange, an deren vorderem Ende der Gießkolben angekoppelt ist, und die Stangenantriebseinheit, welche die Gießkolbenstange zum Transport des Schmelzematerials durch den Gießkolben antreibt und typischerweise einen Antriebskolben und eine Gießkolbenkupplung umfasst, über welche die Gießkolbenstange an ihrem dem Gießkolben gegenüberliegenden Ende an den Antriebskolben angekoppelt ist. Der Antriebskolben ist üblicherweise Teil des sogenannten Gießaggregats, das den antreibenden Teil des Gießkolbensystems bezeichnet. Der Gießkolben und die Gießkolbenstange sind typischerweise Teil des sogenannten Gießbestecks, das den angetriebenen Teil des Gießkolbensystems bezeichnet. An den Antriebskolben kann als weiterer Bestandteil des Gießaggregats optional eine sogenannte Multiplikatoreinheit oder Druckübersetzereinheit angekoppelt sein, die zur Bereitstellung des Nachdrucks in der Nachdruckphase dient. Zum stationären Systemteil des Gießkolbensystems gehören insbesondere diejenigen Bauteile, welche zur Bewegungsführung der Komponenten des bewegten Systemteils dienen, z.B. ein Gießzylinder, in dem der Antriebskolben geführt ist, und ein Gießkammerkörper, der eine z.B. zylindrische Gießkammer definiert, in der sich die Schmelze anfänglich befindet und in der sich der Gießkolben bewegt.

Am Ende der Formfüllphase wird der bewegte Systemteil durch das die Gießform füllende Schmelzematerial in seiner Vorwärtsbewegung relativ abrupt vollständig oder weitestgehend bis zum Stillstand abgebremst, wobei sich eine sogenannte erste Druckspitze für das Schmelzematerial in der Gießform bildet. Diese erste Druckspitze ist für eine Erstverdichtung des Schmelzematerials in der Gießform von Bedeutung, insbesondere in Bereichen der Gießform bzw. des entstehenden Gießteils, die von einem Anschnittbereich, in welchem das Schmelzematerial in die Gießform eintritt, relativ weit entfernt sind. Die Druckmultiplikation in der Nachdruckphase entfaltet dort aufgrund ihrer technisch bedingten zeitlichen Verzögerung und der einsetzenden Schmelzeerstarrung oftmals keine allein ausreichende Wirkung mehr. So kann z.B. bei Druckgießmaschinen vom Kaltkammertyp kleinerer und mittlerer Bauart die typische Formfüllzeit, d.h. Zeitdauer der Formfüllphase, im Bereich von 10ms bis 15ms liegen, während teilweise die Druckmultiplikationswirkung bauartbedingt in der Nachdruckphase um 15ms bis 35ms gegenüber dem Ende der Formfüllphase verzögert ist.

Hinsichtlich der ersten Druckspitze in der Gießform werden herkömmlich gegensätzliche Prozessziele betrachtet. Einerseits soll die erste Druckspitze groß genug sein, um eine hinreichende Erstverdichtung des Schmelzematerials in der Gießform zu erreichen. Andererseits führt eine zu große erste Druckspitze in der Gießform zum sogenannten Überspritzen der Form, worunter verstanden wird, dass in der Formtrennebene, d.h. in der die bewegliche Formhälfte und die stationäre Formhälfte trennenden Ebene, Schmelze über die Formkontur hinaustritt, was eine unerwünschte Gratbildung und die Notwendigkeit einer nachträglichen mechanischen Zusatzbearbeitung verursacht. Herkömmlicherweise wird der Einhaltung dieser Prozessziele hinsichtlich der ersten Druckspitze dadurch Rechnung getragen, dass ein dezidiertes Geschwindigkeitsprofil für den Verlauf der Geschwindigkeit des Gießkolbens und damit auch der übrigen Komponenten des bewegten Systemteils des Gießkolbensystems über den Gießzyklus hinweg vorgegeben wird, insbesondere im Zeitraum der Formfüllphase. Dabei sind allerdings für die Wahl einer optimalen Gießkolbengeschwindigkeit insbesondere auch während der Formfüllphase zusätzliche Prozessparameter zu berücksichtigen, wie bezüglich des Strömungsverhaltens des Schmelzematerials in der Gießkammer, der Optimierung der Dauer der Formfüllphase, der Minimierung von Lufteinwirbelung und Formverschleiß sowie der Gießformgeometrie, des Strömungswiderstands des Schmelzematerials und der Leistungsfähigkeit des Gießaggregats als dem antriebsrelevanten Teil des Gießkolbensystems.

Die Patentschrift DE 34 33 121 C1 offenbart ein Gießkolbensystem mit einer Gießkolbenkupplung, in die eine hydraulische Dämpfungsvorrichtung für die Stangenantriebseinheit mit einem Dämpfungsraum und einem in diesem verschiebbaren Dämpfungskolben sowie einem federbelasteten Steuerkolben integriert ist, der sich trägheitsbedingt am Ende der Formfüllphase nach Abbremsung des Gießkolbens noch etwas weiterbewegen kann und zwischen dem Dämpfungsraum und einem Speicherraum verlaufende Bohrungen nur in diesem Dämpfungsfall freigibt und ansonsten absperrt.

In der Offenlegungsschrift JP 8-300134 A ist ein Gießkolbensystem offenbart, bei dem die Gießkolbenkupplung einen Druckraum aufweist, in welchem sich ein explosives Medium befindet, das beim Übergang von der Vorfüllphase zur Formfüllphase zur Explosion gebracht werden kann, um die Gießkolbenstange samt Gießkolben zur Durchführung der Formfüllphase gegenüber der Stangenantriebseinheit beschleunigt vorzubewegen.

Die Offenlegungsschrift DE 42 18 556 A1 offenbart ein Gießkolbensystem mit einem hydraulischen Zweikreis-Gießantrieb für einen Presskolben einerseits und einen Multiplikatorkolben andererseits und mit einer zugehörigen Ventilsteuerung, die schnell regelbare Servo-Proportional-Ventile benutzt, um die zur Beaufschlagung des jeweiligen Kolbens erforderlichen Hydraulikmediummengen aufeinander abgestimmt regeln zu können.

Die Patentschrift DE 28 33 063 C2 offenbart ein Gießkolbensystem mit einem hohl ausgeführten Gießkolben und einer Gießkolbendämpfung zwischen Kolbenstange und Gießkolben, durch die sich die Kolbenstange zusammen mit einem inneren Kolben ein Stück weit in den hohlen Gießkolben hinein bewegen kann, wenn sie am Ende der Formfüllphase gleichzeitig mit dem Gießkolben abgebremst wird.

Weitere herkömmliche Gießkolbensysteme und Gießverfahren für Druckgießmaschinen sind in den Offenlegungsschriften JP 2019-155378 A, US 2020/0078858 A1, WO 2019/198218 A1, US 2016/0279701 A1 und EP 1 046 444 A1 offenbart.

Der Erfindung liegt als technisches Problem die Bereitstellung eines Gießkolbensystems der eingangs genannten Art, das gegenüber dem oben erläuterten Stand der Technik Vorteile bei der Durchführung von Gießvorgängen im Hinblick auf die Erzielung einer hohen Qualität der hergestellten Gießteile ermöglicht, sowie eines Gießverfahrens für eine mit einem solchen Gießkolbensystem ausgerüstete Druckgießmaschine zugrunde.

Die Erfindung löst dieses Problem durch die Bereitstellung eines Gießkolbensystems mit den Merkmalen des Anspruchs 1 sowie eines Gießverfahrens mit den Merkmalen des Anspruchs 10. Vorteilhafte Weiterbildungen der Erfindung sind in den Unteransprüchen angegeben.

.Erfindungsgemäß weist der bewegte Systemteil des Gießkolbensystems eine zwischen verschiedenen Gießzyklen veränderlich einstellbare starre Masse auf.

Unter der veränderlich einstellbaren starre Masse ist hierbei vorliegend die sogenannte Festkörpermasse, des bewegten Systemteils zu verstehen. Dies bedeutet, dass die Masse von möglicherweise vorhandenen bewegten Gasen und Fluiden, wie Hydraulikfluiden, nicht als Teil dieser veränderlich einstellbaren Masse des bewegten Systemteils betrachtet wird. Die Veränderung dieser Masse bedingt somit eine Änderung der starren Masse, während etwaige Änderungen fluider bzw. gasförmiger Massen hierfür unberücksichtigt bleiben. Meistens entspricht die Masse des bewegten Systemteils im Wesentlichen der Summe der Masse von Gießkolben, Gießkolbenstange und Stangenantriebseinheit. Gemäß einem weiteren Aspekt der Erfindung, der alternativ oder zusätzlich zum vorgenannten Erfindungsaspekt vorgesehen sein kann, besteht der bewegte Systemteil aus einem bewegten Systemhauptteil und einer gegenüber dem Systemhauptteil relativbeweglich angeordneten Zusatzmasseneinheit, die am Ende der Formfüllphase des Gießzyklus um eine vorgebbare Verzögerungszeit später als der Systemhauptteil abbremst, d.h. in ihrer Vorwärtsbewegung ganz oder weitestgehend zum Stillstand kommt. Auch hier sind vorliegend unter der Zusatzmasseneinheit eine oder mehrere starre Massen, d.h. Festkörpermassen bzw. Massenkörper, zu verstehen, während diesbezüglich etwaige fluide bzw. gasförmige Massen unberücksichtigt bleiben. Der Einfachheit halber werden vorliegend die starren Massen auch kurz als Massen bezeichnet.

Beiden Erfindungsaspekten ist gemeinsam, dass sie eine Veränderung des Impulses, den der bewegte Systemteil vor dem Ende der Formfüllphase besitzt und der durch die Abbremsung des bewegten Systemteils am Ende der Formfüllphase auf das Schmelzematerial in der Gießform wirkt, unabhängig von der Gießkolbengeschwindigkeit bzw. der Geschwindigkeit des bewegten Systemteils ermöglichen. Der Impuls ist bekanntermaßen als Produkt aus Masse und Geschwindigkeit definiert, und durch die zwischen verschiedenen Gießzyklen veränderlich einstellbare starre Masse des bewegten Systemteils ist es beim erstgenannten Erfindungsaspekt somit möglich, den am Ende der Formfüllphase des jeweiligen Gießzyklus auf das Schmelzematerial in der Gießform durch die Abbremsung des bewegten Systemteils wirkenden Impuls des bewegten Systemteils für die verschiedenen Gießzyklen entsprechend veränderlich einzustellen, ohne dass dafür der Geschwindigkeitsverlauf des bewegten Systemteils während der Formfüllphase geändert werden muss. Gemäß dem anderen Erfindungsaspekt kann die Wirkung des Impulses des bewegten Systemteils auf das Schmelzematerial in der Gießform am Ende der Formfüllphase für einen jeweiligen Gießzyklus in ihrem zeitlichen Verlauf modifiziert werden, indem die starre Zusatzmasseneinheit später als der Systemhauptteil abbremst und folglich die von der Zusatzmasseneinheit bereitgestellte Impulswirkung auf das Schmelzematerial in der Gießform gegenüber der Impulswirkung durch die Abbremsung des bewegten Systemhauptteils entsprechend verzögert eintritt.

Es zeigt sich, dass die aus der Abbremsung des bewegten Systemteils am Ende der Formfüllphase des jeweiligen Gießzyklus resultierende Wirkung des Impulses des bewegten Systemteils auf das in der Gießform befindliche Schmelzematerial insbesondere auch die erste Druckspitze für das Schmelzematerial in der Gießform und damit die Erstverdichtung des sich durch die Erstarrung des Schmelzematerials in der Gießform entstehenden Gießteils und folglich die Eigenschaften bzw. die Qualität des Gießteils bestimmt oder jedenfalls wesentlich beeinflusst. Die Gießkolbengeschwindigkeit braucht für diese variable Änderung und damit Optimierung der Impulswirkung des bewegten Systemteils auf das Schmelzematerial in der Gießform nicht verändert werden und kann folglich in herkömmlicher Weise hinsichtlich anderweitiger Kriterien optimiert werden, insbesondere hinsichtlich des Strömungsverhaltens des Schmelzematerials beim Transport zur und in die Gießform sowie hinsichtlich minimaler Lufteinwirbelung und minimalem Formverschleiß sowie kurzer Formfüllzeiten.

Das erfindungsgemäße Gießkolbensystem ermöglicht somit eine Optimierung des Gießvorgangs für die jeweils hergestellten Gießteile, insbesondere hinsichtlich Gießteilqualität und/oder Wirtschaftlichkeit, durch variable Einstellung der Impulswirkung des bewegten Systemteils auf das Schmelzematerial in der Gießform am Ende der Formfüllphase unabhängig vom Verlauf der Gießkolbengeschwindigkeit während der Formfüllphase. Mit anderen Worten lässt sich durch das erfindungsgemäße Gießverfahren der Gießvorgang und damit insbesondere die Qualität der hergestellten Gießteile sowohl durch Optimierung des Geschwindigkeitsverlaufs des Gießkolbens während des Gießzyklus als auch durch davon unabhängige Optimierung der Impulswirkung des bewegten Systemteils des Gießkolbensystems auf das Schmelzematerial in der Gießform am Ende der Formfüllphase optimieren.

Gleiches gilt für das erfindungsgemäße Gießverfahren, das sich für eine Druckgießmaschine eignet, die mit dem erfindungsgemäßen Gießkolbensystem ausgerüstet ist, wobei verfahrensgemäß wenigstens ein Gießparameter eines jeweiligen Gießzyklus erfasst wird, vorzugsweise ein solcher, der die Qualität des herzustellenden Gießteils wesentlich bestimmt oder mitbestimmt und/oder der hierfür indikativ ist, und/oder ein solcher, der die Effektivität des Gießvorgangs beeinflusst, und die Masse des bewegten Systemteils und/oder die Verzögerungszeit für die relativbeweglich angeordnete Zusatzmasseneinheit für einen oder mehrere zukünftige Gießzyklen in Abhängigkeit von dem wenigstens einen erfassten Gießparameter variabel eingestellt wird.

In vorteilhaften Realisierungen weist das Gießkolbensystem eine Steuerungseinheit auf, die dafür eingerichtet ist, die für den bzw. die anstehenden Gießzyklen als optimal einzustellende Masse des bewegten Systemteils und/oder die für den bzw. die anstehenden Gießzyklen als optimal einzustellende Verzögerungszeit der gegenüber dem Systemhauptteil relativbeweglich angeordneten Zusatzmasseneinheit zu ermitteln, vorzugsweise unter Auswertung von zu einem oder mehreren vorangegangenen Gießzyklen sensorisch oder anderweitig erfassten Istwerten eines oder mehrerer Gießparameter, insbesondere solcher Gießparameter, von denen der Fachmann weiß, dass sie die Qualität des hergestellten Gießteils und/oder die Effektivität des Gießvorgangs beeinflussen bzw. repräsentieren. Auf diese Weise ist die Steuerungseinheit in der Lage, den Gießprozess bzw. die Gießzyklen selbsttätig zu optimieren, ggf. iterativ und/oder unter Verwendung von vorab durchgeführten Computersimulationen.

In einer Weiterbildung der Erfindung umfasst das Gießkolbensystem einen oder mehrere Zusatzmassenkörper, die jeweils zum lösbaren Anbringen am bewegten Systemteil eingerichtet sind und im angebrachten Zustand einen Bestandteil des bewegten Systemteils bilden. Damit kann die Masse und folglich der Impuls des bewegten Systemteils, der am Ende der Formfüllphase auf das Schmelzematerial in der Gießform wirkt, durch Auswahl einer oder mehrerer dieser vorgegebenen Zusatzmassenkörper und durch das lösbare Anbringen des oder der ausgewählten Zusatzmassenkörper am bewegten Systemteil für den jeweiligen Gießzyklus variabel gewählt werden. Der Zusatzmassenkörper kann die genannte Zusatzmasseneinheit bilden, wenn er gegenüber dem Systemhauptteil relativbeweglich angeordnet ist. Alternativ kann der Zusatzmassenkörper eine bewegungsstarr am übrigen bewegten Systemteil lösbar angebrachte Zusatzmasse sein.

In einer Ausgestaltung der Erfindung sind mehrere Zusatzmassenkörper vorgesehen, von denen wenigstens zwei Zusatzmassenkörper eine unterschiedliche Masse besitzen. Dies bietet eine gute Voraussetzung zur Minimierung der Anzahl von derartigen bereitzustellenden Zusatzmassenkörpern, um die Masse des bewegten Systemteils innerhalb eines gewissen, vorgebbaren Wertebereichs unterschiedlich einstellen zu können. Beispielsweise können sich die Zusatzmassenkörper hierfür in ihrer jeweiligen Masse in binären Stufen, d.h. um Potenzen der Zahl 2 unterscheiden, alternativ in einer anders gestuften Verteilung. Alternativ können die Zusatzmassenkörper z.B. jeweils die gleiche Masse besitzen, d.h. sie können dann z.B. als identische Teile realisiert sein. In entsprechenden Ausführungen beinhaltet das Gießkolbensystem eine Steuerungseinheit, die zum selbsttätigen Auswählen eines jeweils am bewegten Systemteil anzubringenden Zusatzmassenkörpers eingerichtet ist. Für diese Auswahl nutzt die Steuerungseinheit vorzugsweise Informationen über für den Gießprozess relevante Gießparameter für einen anstehenden Gießzyklus und/oder aus einem oder mehreren vorangegangenen Gießzyklen.

In einer Ausgestaltung der Erfindung weist der stationäre Systemteil eine Zusatzmassen-Bevorratungseinheit zum bevorrateten Bereitstellen des oder der Zusatzmassenkörper auf. Dadurch können die Zusatzmassen sehr einfach zur Verwendung am bewegten Systemteil bereitgestellt werden. Eine jeweils für diese Verwendung ausgewählte Zusatzmasse wird der Bevorratungseinheit am stationären Systemteil entnommen und an den bewegten Systemteil angekoppelt. Alternativ können der oder die Zusatzmassenkörper extern bzw. getrennt vom Gießkolbensystem bereitgestellt sein, z.B. an einer anderen Position eines Maschinenaufbaus der Druckgießmaschine, an der das Gießkolbensystem vorgesehen ist.

In einer Ausgestaltung der Erfindung weist das Gießkolbensystem eine Zusatzmassen-Handhabungseinheit auf, die zum selbsttätigen Anbringen und Abnehmen eines jeweiligen Zusatzmassenkörpers am und vom bewegten Systemteil eingerichtet ist. Diese Handhabungseinheit kann z.B. durch einen vollautomatischen Handhabungsroboter oder alternativ durch ein halbautomatisches, teilweise nutzerbetätigtes Handhabungsgerät realisiert sein.

In einer Weiterbildung der Erfindung umfasst das Gießkolbensystem einen Satz von mehreren Gießkolben mit vordefiniert unterschiedlicher Masse, die zur austauschbaren Verwendung als Gießkolben des bewegten Systemteils eingerichtet sind, um auf diese Weise die Masse des bewegten Systemteils zwischen verschiedenen Gießzyklen veränderlich einstellen zu können, wobei sich die Gießkolben in ihrer Masse um vordefinierte Masseninkremente unterscheiden. Zur Erzielung eines jeweils optimalen Impulses des Gießkolbensystems am Ende der Formfüllphase kann in diesem Fall der jeweils bestpassende Gießkolben aus dem Satz von mehreren Gießkolben mit vordefiniert unterschiedlicher Masse ausgewählt und als Gießkolben des bewegten Systemteils eingesetzt werden. Die Masseninkremente können in beliebiger gewünschter Weise vorgegeben werden, z.B. sämtlich gleich groß oder zumindest teilweise unterschiedlich groß.

Um die Gießkammer unverändert beibehalten zu können, ist es bevorzugt, wenn die Gießkolben bei dieser Ausführungsvariante der Erfindung einen gleichen Außendurchmesser aufweisen. Da zudem die Auswahl an für die Gießkolben tauglichen Materialien aufgrund der an diese gestellten Anforderungen hinsichtlich Festigkeit und direktem Schmelzekontakt relativ beschränkt ist, bleibt in diesem Fall die erzielbare Massenvariation der Gießkolben im Allgemeinen entsprechend begrenzt, was diese Realisierung der Erfindung vorzugsweise für kleinere Massenänderungen geeignet macht.

In einer Weiterbildung der Erfindung beinhaltet das Gießkolbensystem einen Satz von mehreren Gießkolbenstangen mit vordefiniert unterschiedlicher Masse, die zur austauschbaren Verwendung als Gießkolbenstange des bewegten Systemteils eingerichtet sind, wobei sich die Gießkolbenstangen in ihrer Masse um vordefinierte Masseninkremente unterscheiden. Zur Erzielung eines jeweils optimalen Impulses des Gießkolbensystems am Ende der Formfüllphase kann in diesem Fall die jeweils bestpassende Gießkolbenstange aus dem Satz von mehreren Gießkolbenstangen mit vordefiniert unterschiedlicher Masse ausgewählt und als Gießkolbenstange des bewegten Systemteils eingesetzt werden. Die Masseninkremente können in beliebiger gewünschter Weise vorgegeben werden, z.B. sämtlich gleich groß oder zumindest teilweise unterschiedlich groß.

In vorteilhaften Realisierungen sind die Gießkolbenstangen mit vordefiniert unterschiedlicher Masse zur Verwendung mit einem gleichen Gießkolben oder jedenfalls mit Gießkolben gleichen Außendurchmessers und vorzugsweise auch zur Verwendung mit einer gleichen Gießkammer eingerichtet, so dass sich durch Austausch der Gießkolbenstange die Masse des bewegten Systemteils in gewünschter Weise ändern lässt, ohne dass eine andere Gießkammer oder ein Gießkolben mit anderem Außendurchmesser benötigt wird. Für die unterschiedlich schweren Gießkolbenstangen wird in diesem Fall bevorzugt ein über deren Eintauchtiefe in die Gießkammer hinweg gleicher Außendurchmesser gewählt. Die unterschiedliche Masse kann z.B. durch Verwendung unterschiedlich schwerer Materialien und/oder durch unterschiedliche Gestaltung der Gießkolbenstangen in ihrem axialen Bereich außerhalb ihrer Eintauchtiefe in die Gießkammer insbesondere hinsichtlich ihres Außendurchmessers bereitgestellt werden. Mit Eintauchtiefe ist hierbei derjenige Axialbereich der Gießkolbenstangen zu verstehen, mit dem diese maximal in die Gießkammer eintauchen können, d.h. bei maximal vorbewegtem Gießkolben am Ende der Nachdruckphase. Da die Gießkolbenstange eine meist relativ einfach zu tauschende Komponente des Gießkolbensystems darstellt, die zudem zu einem signifikanten Anteil zur Gesamtmasse des bewegten Systemteils beiträgt, kann diese Realisierung der Erfindung für zahlreiche Anwendungen von besonderem Vorteil sein.

In einer Weiterbildung der Erfindung beinhaltet das Gießkolbensystem einen Satz von mehreren Gießkolbenkupplungen mit vordefiniert unterschiedlicher Masse, die zur austauschbaren Verwendung als eine Gießkolbenkupplung der Stangenantriebseinheit des bewegten Systemteils eingerichtet sind, wobei sich die Gießkolbenkupplungen in ihrer Masse um vordefinierte Masseninkremente unterscheiden. Zur Erzielung eines jeweils optimalen Impulses des Gießkolbensystems am Ende der Formfüllphase kann in diesem Fall die jeweils bestpassende Gießkolbenkupplung aus dem Satz von mehreren Gießkolbenkupplungen mit vordefiniert unterschiedlicher Masse ausgewählt und als Gießkolbenkupplung des bewegten Systemteils eingesetzt werden. Die Masseninkremente können in beliebiger gewünschter Weise vorgegeben werden, z.B. sämtlich gleich groß oder zumindest teilweise unterschiedlich groß. Die Verwendung unterschiedlich schwerer Gießkolbenkupplungen bedingt keine Änderungen an der Gießkammer.

In einer Weiterbildung der Erfindung beinhaltet das Gießkolbensystem einen Satz von mehreren Gießkolben-Antriebskolben mit vordefiniert unterschiedlicher Masse, die zur austauschbaren Verwendung als ein Gießkolben-Antriebskolben der Stangenantriebseinheit des bewegten Systemteils eingerichtet sind, wobei sich die Gießkolben-Antriebskolben in ihrer Masse um vordefinierte Masseninkremente unterscheiden. Zur Erzielung eines jeweils optimalen Impulses des Gießkolbensystems am Ende der Formfüllphase kann in diesem Fall der jeweils bestpassende Gießkolben-Antriebskolben aus dem Satz von mehreren Gießkolben-Antriebskolben mit vordefiniert unterschiedlicher Masse ausgewählt und als Gießkolben-Antriebskolben des bewegten Systemteils eingesetzt werden. Die Masseninkremente können in beliebiger gewünschter Weise vorgegeben werden, z.B. sämtlich gleich groß oder zumindest teilweise unterschiedlich groß. Die Verwendung unterschiedlich schwerer Gießkolben-Antriebskolben bedingt keine Änderungen an der Gießkammer.

In einer Weiterbildung der Erfindung beinhaltet die gegenüber dem Systemhauptteil relativbeweglich angeordnete Zusatzmasseneinheit des bewegten Systemteils einen gleitbeweglich zwischen einer Anfangsstellung und einer Endstellung am bewegten Systemhauptteil angeordneten Zusatzmassenkörper, wobei die Anfangsstellung durch einen Initial-Endanschlag am bewegten Systemhauptteil definiert ist und/oder die Endstellung durch einen Aufprall-Endanschlag am bewegten Systemhauptteil definiert ist. Die Zusatzmasseneinheit bewegt sich in diesem Fall nach der Abbremsung des bewegten Systemhauptteils am Ende der Formfüllphase zunächst aufgrund ihrer Massenträgheit aus der Anfangsstellung heraus mit im Wesentlichen unveränderter Geschwindigkeit weiter und bremst dann bei Erreichen des Aufprall-Endanschlags ab, um entsprechend verzögert ihre Impulswirkung auf den Systemhauptteil und über diesen auf das Schmelzematerial in der Gießform zu entfalten.

Es versteht sich, dass die relativbewegliche Zusatzmasseneinheit je nach Bedarf und Anwendungsfall mehrere einzelne derartige Zusatzmassenkörper mit jeweils zugehörigem, vorzugsweise veränderlichem Gleithub umfassen kann. Dabei können sich in entsprechenden Systemausführungen die gleitbeweglichen Zusatzmassenkörper in ihrem Gleithub unterscheiden, wodurch sie ihre Impulswirkung am Ende der Formfüllphase zu unterschiedlichen Zeitpunkten auf das Schmelzematerial in der Gießform ausüben, was eine große Variabilität des Zeitverlaufs der Impulswirkung des bewegten Systemteils auf das Schmelzematerial in der Gießform ermöglicht.

In einer Ausgestaltung der Erfindung ist der Initial-Endanschlag am bewegten Systemhauptteil verstellbar. Alternativ oder zusätzlich ist der Aufprall-Endanschlag am bewegten Systemhauptteil verstellbar. Durch jede dieser beiden Maßnahmen lässt sich der Gleithub der Zusatzmasseneinheit am bewegten Systemhauptteil und damit die Verzögerungszeit verstellen, um welche die Zusatzmasseneinheit am Ende der Formfüllphase später abbremst als der Systemhauptteil.

In einer vorteilhaften Ausführungsvariante kann des Weiteren vorgesehen sein, den Gleithub der Zusatzmasseneinheit manuell oder automatisch in Abhängigkeit von der Gießgeschwindigkeit, mit der sich der bewegte Systemteil während der Formfüllphase vor der Abbremsung bewegt, variabel einzustellen. Damit kann z.B. bei Bedarf die Verzögerungszeit der Zusatzmasseneinheit auch dann im Wesentlichen konstant gehalten werden, wenn die Gießgeschwindigkeit zur Anpassung an anderweitige Gegebenheiten, z.B. Verwenden einer anderen Gießform und/oder eines anderen Gießschmelzematerials, verändert wird.

In einer Ausgestaltung der Erfindung beinhaltet das Gießkolbensystem eine Arretierungseinheit zur lösbaren Arretierung des Zusatzmassenkörpers in der Anfangsstellung oder in der Endstellung oder an einer vorgebbaren Arretierposition zwischen der Anfangsstellung und der Endstellung. Bei Aktivierung der Arretierungseinheit arretiert diese den Zusatzmassenkörper in der betreffenden Position und macht ihn dadurch zu einem mit dem bewegten Systemhauptteil bewegungsstarr gekoppelten Zusatzmassenkörper, der dann seine Impulswirkung auf das Schmelzematerial in der Gießform am Ende der Formfüllphase zeitgleich mit dem übrigen bewegten Systemteil entfaltet. Nach Lösen dieser Arretierung kann der Zusatzmassenkörper wieder als gegenüber dem übrigen bewegten Systemteil verzögert auf das Schmelzematerial in der Gießform wirkende Zusatzmasseneinheit fungieren.

Vorteilhafte Ausführungsformen der Erfindung sind in den Zeichnungen dargestellt. Diese und weitere Ausführungsformen der Erfindung werden nachfolgend näher erläutert. Hierbei zeigen:
- Fig.1: eine schematische Seitenansicht eines Gießkolbensystems und zugehöriger Gießkammer und Gießform eines erfindungsgemäßen Gießkolbensystems mit am Gießkolben-Antriebskolben fixiertem Zusatzmassenkörper für eine Druckgießmaschine,
- Fig. 2: die Ansicht von Fig. 1 ohne Gießkammer und Gießform in einer Ausführungsvariante des erfindungsgemäßen Gießkolbensystems mit an der Gießkolbenkupplung fixiertem Zusatzmassenkörper,
- Fig. 3: die Ansicht von Fig. 2 für eine Ausführungsvariante des erfindungsgemäßen Gießkolbensystems mit an der Gießkolbenstange fixiertem Zusatzmassenkörper,
- Fig. 4: die Ansicht von Fig. 2 für eine Ausführungsvariante des erfindungsgemäßen Gießkolbensystems mit wahlweise zusätzlich ankoppelbaren Zusatzmassenkörpern,
- Fig. 5: die Ansicht von Fig. 2 für eine Ausführungsvariante des erfindungsgemäßen Gießkolbensystems mit gleitbeweglich angeordnetem Zusatzmassenkörper,
- Fig. 6: die Ansicht von Fig. 2 für eine Ausführungsvariante des erfindungsgemäßen Gießkolbensystems mit einem Satz mehrerer Gießkolben und/oder Gießkolbenstangen und/oder Gießkolbenkupplungen und/oder Gießkolben-Antriebskolben jeweils vordefiniert unterschiedlicher Masse,
- Fig. 7: ein schematisches Flussdiagramm zur Veranschaulichung vorliegend interessierender Schritte eines erfindungsgemäßen Gießverfahrens und
- Fig. 8: ein Kennliniendiagramm zur Veranschaulichung des zeitlichen Schmelzedruckverlaufs in einer Gießform während eines Gießvorgangs für unterschiedliche, erfindungsgemäße und nicht erfindungsgemäße Durchführungsvarianten eines Gießvorgangs.

In Fig. 1 ist schematisch ein erfindungsgemäßes Gießkolbensystem für eine Druckgießmaschine schematisch dargestellt, wobei das Gießkolbensystem einen stationären Systemteil 1 und einen bewegten Systemteil 2 beinhaltet. Der stationäre Systemteil 1 umfasst beispielsweise wie gezeigt eine Gießkammer 12 und einen Gießkolben-Antriebszylinder 13, letzterer oftmals auch kurz als Gießzylinder bezeichnet.

Die Gießkammer 12 mündet wie üblich in eine Gießform 14, die durch eine feste und eine bewegliche Gießformhälfte der Druckgießmaschine gebildet ist. Der bewegte Systemteil 2 ist gegenüber dem stationären Systemteil 1 beweglich, um in einem jeweiligen Gießzyklus Schmelzematerial in die Gießform 14 einzubringen, wozu sie einen Gießkolben 3, eine Gießkolbenstange 4 und eine Stangenantriebseinheit 5 umfasst und zur Abbremsung am Ende einer Formfüllphase des Gießzyklus unter Druckeinwirkung auf das Schmelzematerial eingerichtet ist.

Der Gießkolben 3 ist fluiddicht axialbeweglich in der z.B. zylindrisch gestalteten Gießkammer 12 beweglich angeordnet. Die Gießkolbenstange 4 trägt im gezeigten Beispiel den Gießkolben 3 an ihrem vorderen Stirnendbereich und ist an ihrem hinteren Stirnendbereich an die Stangenantriebseinheit 5 angekoppelt, speziell an eine Gießkolbenkupplung 9 der Stangenantriebseinheit 5. Im gezeigten Beispiel kuppelt die Gießkolbenkupplung 9 die Gießkolbenstange 4 an einen vorderen Stirnendbereich eines Gießkolben-Antriebskolbens 10 der Stangenantriebseinheit 5 an, der axialbeweglich im Gießkolben-Antriebszylinder 13 geführt ist. Optional ist der Gießkolben-Antriebskolben 10 an eine nicht gezeigte Druckmultiplikatoreinheit angekoppelt.

Erfindungsgemäß weist der bewegte Systemteil 2 eine zwischen verschiedenen Gießzyklen veränderlich einstellbare starre Masse auf und/oder besteht, wie im Ausführungsbeispiel von Fig. 5, aus einem bewegten Systemhauptteil 2a und einer gegenüber diesem relativbeweglich angeordneten starren Zusatzmasseneinheit Z_{E}, die dafür eingerichtet ist, am Ende der Formfüllphase des Gießzyklus um eine vorgebbare Verzögerungszeit später als der Systemhauptteil 2a abzubremsen.

In entsprechenden Ausführungsformen beinhaltet das erfindungsgemäße Gießkolbensystem einen oder mehrere starre Zusatzmassenkörper, die jeweils zum lösbaren Anbringen am bewegten Systemteil 2 eingerichtet sind und im angebrachten Zustand einen bewegungsstarr angekoppelten Bestandteil des bewegten Systemteils 2 bilden. Fig. 1 zeigt eine diesbezügliche Ausführungsvariante, bei der ein solcher Zusatzmassenkörper ZK speziell am Gießkolben-Antriebskolben 10 des bewegten Systemteils 2 lösbar angebracht ist. Fig. 2 zeigt eine diesbezügliche Ausführungsvariante, bei der ein solcher Zusatzmassenkörper ZK speziell an der Gießkolbenkupplung 9 des bewegten Systemteils 2 lösbar angebracht ist. Fig. 3 zeigt eine diesbezügliche Ausführungsvariante, bei der ein solcher Zusatzmassenkörper ZK speziell an der Gießkolbenstange 4 des bewegten Systemteils 2 lösbar angebracht ist. Es versteht sich, dass in diesem Fall der Zusatzmassenkörper ZK in einem axialen Abschnitt der Gießkolbenstange 4 angebracht ist, der außerhalb bzw. hinter einer Eintauchtiefe liegt, mit der die Gießkolbenstange 4 zum Vorbewegen des Gießkolbens 3 in einem vorderen Stangenabschnitt maximal in die Gießkammer 1 eintaucht, so dass der Zusatzmassenkörper ZK das Vorbewegen der Gießkolbenstange 4 mit ihrem vorderen Eintauchtiefenabschnitt in die Gießkammer 12 hinein nicht behindert. Fig. 4 zeigt eine diesbezügliche Ausführungsvariante, bei der mehrere solche Zusatzmassenkörper ZK_{1,} ZK₂, ZK₃ wahlweise am bewegten Systemteil 2 lösbar angebracht werden können, z.B. an der Gießkolbenkupplung 9 oder am Gießkolben-Antriebskolben 10, wobei Fig. 4 eine Situation zeigt, bei der nur ein erster Zusatzmassenkörper ZK₁ lösbar am bewegten Systemteil 2 angebracht ist, hier speziell an der Gießkolbenkupplung 9. Vorzugsweise ist vorgesehen, dass die Montage und Demontage der einen oder mehreren Zusatzmassenkörper ZK bzw. ZK_{1,} ZK₂, ... werkzeuglos und/oder unter Verwendung eines Schnellwechsel- oder Schnellspannsystems erfolgt.

Bei derartigen Ausführungsvarianten mit mehreren lösbar am bewegten Systemteil 2 anbringbaren Zusatzmassenkörpern ZK_{1,} ZK₂, ... kann es vorteilhaft sein, wenn wenigstens zwei der mehreren Zusatzmassenkörper ZK_{1,} ZK₂, ... eine unterschiedliche Masse besitzen. Beispielsweise können sich diese Zusatzmassenkörper ZK_{1,} ZK₂, ... in ihrer Masse um Potenzen der Zahl 2 unterscheiden, d.h. der nächstschwerere Zusatzmassenkörper besitzt jeweils die doppelte Masse des nächstleichteren Zusatzmassenkörpers. Mit einer solchen binären Staffelung der Masse der Zusatzmassenkörper ZK_{1,} ZK₂, ... lassen sich dann beliebige ganzzahlige Vielfache der kleinsten Masse des leichtesten Zusatzmassenkörpers mit einer vergleichsweise geringen Anzahl an bereitzustellenden Zusatzmassenkörpern für die Gesamtmasse aller Zusatzmassenkörper ZK_{1,} ZK₂, ... einstellen.

In entsprechenden Ausführungen weist, wie im Ausführungsbeispiel von Fig. 4, der stationäre Systemteil 2 eine Zusatzmassen-Bevorratungseinheit 6 zum bevorrateten Bereitstellen des oder der Zusatzmassenkörper ZK bzw. ZK_{1,} ZK₂, ... auf. Beispielhaft ist in Fig. 4 eine Ausführung gezeigt, bei der die Zusatzmassenkörper ZK_{1,} ZK₂, ... abnehmbar an einer als Zusatzmassen-Bevorratungseinheit 6 fungierenden Zusatzmassenhalterung 6a aufgehängt sind, die ihrerseits am stationären Systemteil 1, z.B. am Gießkolben-Antriebszylinder 13, oder alternativ an einer anderen stationären, feststehenden Komponente der betreffenden Druckgießmaschine angeordnet ist. Die solchermaßen bevorrateten Zusatzmassenkörper ZK_{1,} ZK₂, ... können dann je nach Bedarf einzeln bzw. in beliebigen Kombinationen der Zusatzmassen-Bevorratungseinheit 6 entnommen und am bewegten Systemteil 2 lösbar angebracht werden, um den betreffenden Gießzyklus mit der gewünschten Gesamtmasse des bewegten Systemteils 2 auszuführen.

In entsprechenden Realisierungen umfasst das Gießkolbensystem eine Zusatzmassen-Handhabungseinheit 7, die zum selbsttätigen Anbringen des jeweiligen Zusatzmassenkörpers ZK bzw. ZK_{1,} ZK₂, ... am bewegten Systemteil 2 sowie zum selbsttätigen Abnehmen des jeweiligen Zusatzmassenkörpers ZK bzw. ZK_{1,} ZK₂, ... vom bewegten Systemteil 2 eingerichtet ist. Eine solche Zusatzmassen-Handhabungseinheit 7 ist in Fig. 4 zum dortigen Ausführungsbeispiel blockdiagrammatisch gezeigt. Sie kann beispielsweise einen an sich üblichen Handhabungsroboter umfassen, der zur Durchführung der erforderlichen Handhabungsmaßnahmen spezifisch konfiguriert ist. Alternativ kann das Anbringen und Abnehmen des jeweiligen Zusatzmassenkörpers ZK, ZK_{1,} ZK₂, ... am bzw. vom bewegten Systemteil 2 durch entsprechendes Bedienpersonal erfolgen.

In entsprechenden Ausführungen umfasst das erfindungsgemäße Gießkolbensystem, wie in Fig. 6 veranschaulicht, einen Satz von mehreren in Fig. 6 blockdiagrammatisch wiedergegebenen Gießkolben 3₁ bis 3ₙ₁ mit vordefiniert unterschiedlicher Masse, die sich in ihrer Masse um vordefinierte Masseninkremente unterscheiden und zur austauschbaren Verwendung als Gießkolben 3 des bewegten Systemteils 2 eingerichtet sind, und/oder einen Satz von mehreren in Fig. 6 blockdiagrammatisch wiedergegebenen Gießkolbenstangen 4₁ bis 4ₙ₂ mit vordefiniert unterschiedlicher Masse, die sich in ihrer Masse um vordefinierte Masseninkremente unterscheiden und zur austauschbaren Verwendung als Gießkolbenstange 4 des bewegten Systemteils 2 eingerichtet sind, und/oder einen Satz von mehreren in Fig. 6 blockdiagrammatisch wiedergegebenen Gießkolbenkupplungen 9₁ bis 9ₙ₃ mit vordefiniert unterschiedlicher Masse, die sich in ihrer Masse um vordefinierte Masseninkremente unterscheiden und zur austauschbaren Verwendung als Gießkolbenkupplung 9 der Stangenantriebseinheit 5 des bewegten Systemteils 2 eingerichtet sind, und/oder einen Satz von mehreren in Fig. 6 blockdiagrammatisch wiedergegebenen Gießkolben-Antriebskolben 10₁ bis 10ₙ₄ mit vordefiniert unterschiedlicher Masse, die sich in ihrer Masse um vordefinierte Masseninkremente unterscheiden und zur austauschbaren Verwendung als Gießkolben-Antriebskolben 10 der Stangenantriebseinheit 5 des bewegten Systemteils 2 eingerichtet sind.

Je nach Anwendungsfall und gewünschter Gesamtmasse des bewegten Systemteils 2 kann der tatsächlich verwendete Gießkolben 3 aus der Anzahl n1 vorhandener Gießkolben 3₁ bis 3ₙ₁ unterschiedlicher Masse und/oder die tatsächlich verwendete Gießkolbenstange 4 aus der Anzahl n2 von Gießkolbenstangen 4₁ bis 4ₙ₂ unterschiedlicher Masse und/oder die tatsächlich verwendete Gießkolbenkupplung 9 aus der Anzahl n3 von Gießkolbenkupplungen 9₁ bis 9ₙ₃ unterschiedlicher Masse und/oder der tatsächlich verwendete Gießkolben-Antriebskolben 10 aus der Anzahl n4 von Gießkolben-Antriebskolben 10₁ bis 10ₙ₄ unterschiedlicher Masse ausgewählt werden. Dabei können je nach Systemausführung von den vier genannten Sätzen von Gießkolben 3₁ bis 3ₙ₁, Gießkolbenstangen 4₁ bis 4ₙ₂, Gießkolbenkupplungen 9₁ bis 9ₙ₃ und Gießkolben-Antriebskolben 10₁ bis 10ₙ₄ alle vier Sätze bei einem gegebenen Gießkolbensystem vorhanden sein oder nur einer der vier Sätze oder beliebige zwei oder drei der vier Sätze bereitgestellt sein.

Bei diesem Ausführungstypus der Erfindung lässt sich die Masse des bewegten Systemteils 2 zwischen verschiedenen Gießzyklen durch Wahl eines anderen Gießkolbens und/oder einer anderen Gießkolbenstange und/oder einer anderen Gießkolbenkupplung und/oder eines anderen Gießkolben-Antriebskolbens veränderlich einstellen. Bei Bedarf kann zusätzlich das lösbare Anbringen eines oder mehrerer Zusatzmassenkörper am bewegten Systemteil 2 vorgesehen sein, im gezeigten Beispiel von Fig. 6 durch den an der Gießkolbenstange 4 lösbar angebrachten Zusatzmassenkörper ZK veranschaulicht. Außerdem kann dieser Ausführungstypus bei Bedarf durch die oben erwähnte, gegenüber dem bewegten Systemhauptteil 2a relativbeweglich angeordnete Zusatzmasseneinheit Z_{E} ergänzt sein.

Die Masseninkremente, um die sich die betreffenden Gießkolben 3₁ bis 3ₙ₁, Gießkolbenstangen 4₁ bis 4ₙ₂, Gießkolbenkupplungen 9₁ bis 9ₙ₃ bzw. Gießkolben-Antriebskolben 10₁ bis 10ₙ₄ in ihrer Masse unterscheiden, können je nach den Gegebenheiten bzw. Anforderungen geeignet vordefiniert werden. Dabei ist es in der Regel zweckmäßig, die Masseninkremente zwischen je zwei bezüglich ihrer Masse aufeinanderfolgenden Komponenten und/oder den gesamten Massenunterschied zwischen der leichtesten und der schwersten Komponente des jeweiligen Satzes in vorgegebenen Grenzen zu halten. Dies kann beispielsweise durch Vorgabe eines geeigneten Schwellwertes realisiert sein, um den sich die Masseninkremente des jeweiligen Komponentensatzes maximal unterscheiden, und/oder um den die Masse der schwersten Komponente des jeweiligen Satzes maximal größer ist als die Masse der leichtesten Komponente des Satzes, z.B. angegeben als Prozentsatz.

In entsprechenden Ausführungsformen weist die gegenüber dem Systemhauptteil 2a relativbeweglich angeordnete Zusatzmasseneinheit Z_{E} einen gleitbeweglich zwischen einer Anfangsstellung und einer Endstellung am bewegten Systemhauptteil 2 angeordneten Zusatzmassenkörper Z_{M} auf, wobei die Anfangsstellung durch einen Initial-Endanschlag IA am bewegten Systemhauptteil 2a definiert ist und/oder die Endstellung durch einen Aufprall-Endanschlag AA am bewegten Systemhauptteil 2a definiert ist. Fig. 5 zeigt ein entsprechendes Ausführungsbeispiel, das sowohl über den Initial-Endanschlag IA als auch den Aufprall-Endanschlag AA am bewegten Systemhauptteil 2 verfügt.

In vorteilhaften Realisierungen ist zumindest der Initial-Endanschlag IA oder der Aufprall-Endanschlag AA am bewegten Systemhauptteil 2 verstellbar, wobei auch eine Verstellbarkeit beider Endanschläge IA, AA vorgesehen sein kann. Die Endanschlagverstellung kann je nach Bedarf manuell, z.B. durch eine manuell betätigte Schraubenspindel, oder automatisch durch einen entsprechenden Aktuatormechanismus erfolgen. Im Ausführungsbeispiel von Fig. 5 ist der Aufprall-Endanschlag AA an der Gießkolbenkupplung 9 vorgesehen, während der Initial-Endanschlag IA durch einen Initial-Endanschlagkörper 8 bereitgestellt ist, der axial verstellbar am Gießkolben-Antriebskolben 10 festgelegt ist.

Der Zusatzmassenkörper Z_{M} kann sich folglich um einen dem axialen Abstand von Anfangsstellung und Endstellung entsprechenden Gleithub bzw. Hub H gleitend relativ zum restlichen bewegten Systemteil, d.h. relativ zum bewegten Systemhauptteil 2a, bewegen. Wenn sich der bewegte Systemhauptteil 2a zusammen mit dem Zusatzmassenkörper Z_{M} während der Formfüllphase mit einer definierten Vorschubgeschwindigkeit bewegt und der bewegte Systemhauptteil 2a am Ende der Formfüllphase abbremst, behält der gleitbewegliche Zusatzmassenkörper Z_{M} diese Vorschubgeschwindigkeit zunächst noch bei, bis er seinen Hub H von der Anfangsstellung in die Endstellung zurückgelegt hat und dann am Aufprall-Endanschlag AA abbremst. Der Zusatzmassenkörper Z_{M} bremst somit am Ende der Formfüllphase des Gießzyklus um eine vorgegebene Verzögerungszeit später als der Systemhauptteil 2a ab, die sich aus dem Quotient des Hubs H dividiert durch die Vorschubgeschwindigkeit des bewegten Systemteils 2 am Ende der Formfüllphase direkt vor dem Abbremsen des bewegten Systemhauptteils 2a ergibt.

Im Fall der Verstellbarkeit zumindest einer der beiden Endanschläge IA, AA, die eine entsprechende Verstellung des Hubs H bedeutet, lässt sich gemäß dem oben erläuterten funktionalen Zusammenhang mit dem Hub H die Verzögerungszeit in gewünschter Weise variabel vorgeben, um welche der Zusatzmassenkörper Z_{M} später als der Systemhauptteil 2a abbremst, ohne dass dazu die Vorschubgeschwindigkeit für den bewegten Systemteil 2 geändert werden braucht.

Im Ausführungsbeispiel von Fig. 5 besteht die relativbewegliche Zusatzmasseneinheit Z_{E} allein aus dem Zusatzmassenkörper Z_{M}, in alternativen Ausführungen beinhaltet die relativbewegliche Zusatzmasseneinheit Z_{E} einen oder mehrere weitere Zusatzmassenkörper, die in einer gewünschten Weise gegenüber dem bewegten Systemhauptteil 2a relativbeweglich angeordnet sind. In weiteren alternativen Ausführungen sind außer der Zusatzmasseneinheit Z_{E} ein oder mehrere Zusatzmassenkörper nach Art des Zusatzmassenkörpers ZK der Fig. 1 bis 3 bzw. nach Art der Zusatzmassenkörper ZK_{1,} ZK₂, ... von Fig. 4 vorgesehen, die zum lösbaren Anbringen am bewegten Systemteil 2 eingerichtet sind und im angebrachten Zustand einen bewegungsstarr mit dem übrigen bewegten Systemteil gekoppelten Bestandteil des bewegten Systemteils 2 bilden.

Während das bewegungsstarr gekoppelte Anbringen von Zusatzmassenkörpern, wie dem einen Zusatzmassenkörper ZK gemäß den Fig. 1 bis 3 bzw. den mehreren Zusatzmassenkörpern ZK_{1,} ZK₂, ... im Ausführungsbeispiel von Fig. 4, einen entsprechenden zusätzlichen Impulsübertrag auf das Schmelzematerial am Ende der Formfüllphase genau zum Zeitpunkt der primären Impulsübertragung durch die Abbremsung des bewegten Systemteils 2 bzw. des bewegten Systemhauptteils 2a zur Folge hat, bewirkt das relativbewegliche Ankoppeln der Zusatzmasseneinheit Z_{E} an den restlichen bewegten Systemteil, d.h. den Systemhauptteil 2a, einen Zusatzimpulsübertrag auf das Schmelzematerial, der am Ende der Formfüllphase um die vorgebbare Verzögerungszeit später erfolgt als der primäre Impulsübertrag durch die Abbremsung des bewegten Systemhauptteils 2a.

Um dies an einem Zahlenbespiel zu verdeutlichen, sei beispielsweise angenommen, dass die Vorschubgeschwindigkeit des bewegten Systemteils 2 gegen Ende der Formfüllphase 5m/s beträgt und die starre Masse des bewegten Systemhauptteils 2a 100kg, die Masse der Zusatzmasseneinheit Z_{E} 20kg sowie der Gleithub H der Zusatzmasseneinheit Z_{E} 50mm betragen. Dann prägt die Zusatzmasseneinheit Z_{E} dem Schmelzematerial bezogen auf den Impuls der starren Masse des bewegten Systemhauptteils 2a einen Zusatzimpuls von 20% auf, wobei dieser Impulsübertrag 10ms nach dem Impulsübertrag durch die Abbremsung des bewegten Systemhauptteils 2a beginnt. Der verzögerte Impulsübertragungseffekt kann die Zeitspanne zwischen der ersten Druckspitze, die auf den Impulsübertrag der starren Masse des bewegten Systemhauptteils 2s zum Zeitpunkt des Formfüllendes zurückgeht, und einer typischerweise erst ca. 20ms bis 35ms nach dem Formfüllende beginnenden Wirkung einer optionalen Druckmultiplikatorvorrichtung prozessgünstig überbrücken, ohne dass hierbei die erste Druckspitze überhöht wird, so dass ein etwaiges Überspritzen der Form vermieden werden kann.

Der verzögerte Zeitpunkt des zusätzlich durch die Zusatzmasseneinheit Z_{E} aufgeprägten Impulsübertrages auf das Schmelzematerial kann in Abhängigkeit von den Gegebenheiten bzw. den Gießparametern, insbesondere in Abhängigkeit von der Gießkolbengeschwindigkeit und der konstruktiven Gießanordnung, gezielt beeinflusst werden. Durch die Endanschlagverstellung, d.h. die Verstellung des Gleithubs H, lässt sich bei Bedarf der verzögerte Impulsübertragungseffekt zwecks Prozessoptimierung für die aufeinanderfolgenden Gießzyklen variabel einstellen. Dabei kann auf Wunsch auch die Masse der Zusatzmasseneinheit Z_{E} variiert werden, z.B. durch Austausch der Zusatzmasseneinheit Z_{E} oder durch Aufbau der Zusatzmasseneinheit Z_{E} aus einer variablen Anzahl von wahlweise relativbeweglich an den bewegten Systemhauptteil 2a ankoppelbaren Zusatzmassenkörpern. Auf diese Weise lässt sich die Stärke und/oder der Zeitpunkt dieser Zusatzimpulsübertragung auf das Schmelzematerial am Ende der Formfüllphase so einstellen, dass sich die gewünschte optimale Gießteilqualität ergibt, was beispielsweise empirisch oder durch Computersimulation ermittelt werden kann.

In entsprechenden Realisierungen der Erfindung beinhaltet der bewegte Systemteil 2 mehrere gegenüber dem Systemhauptteil 2a relativbeweglich angeordnete Zusatzmasseneinheiten Zε, die am Ende der Formfüllphase des Gießzyklus um eine jeweils individuell vorgebbare Verzögerungszeit später als der Systemhauptteil 2a abbremsen. Für jede Zusatzmasseneinheit Z_{E} können in diesem Fall deren Masse und damit die von ihr bewirkte Stärke des zusätzlichen Impulsübertrags auf das Schmelzematerial ebenso wie der Zeitpunkt individuell festgelegt werden, zu dem sie durch ihre Abbremsung den zusätzlichen Impuls auf das Schmelzematerial überträgt. Bei Bedarf kann mit dieser Ausführungsvariante eine zeitlich gestaffelte, sukzessive Zusatzimpulsübertragung auf das Schmelzematerial durch die mehreren nacheinander abgebremsten Zusatzmasseneinheiten Zε bereitgestellt werden.

In vorteilhaften Realisierungen beinhaltet das Gießkolbensystem, wie für das Ausführungsbeispiel von Fig. 5 gezeigt, eine Arretierungseinheit 11 zur lösbaren Arretierung des Zusatzmassenkörpers Z_{M} in der Anfangsstellung oder in der Endstellung oder an einer vorgebbaren Arretierposition zwischen der Anfangsstellung und der Endstellung. Beispielhaft ist die Arretierungseinheit 11 in der Realisierung von Fig. 5 durch eine Arretierriegelvorrichtung mit einem an der Gießkolbenkupplung 9 schwenkbeweglich gehaltenen Arretierriegel gebildet, der in eine passende Riegelaufnahme am Zusatzmassenkörper Z_{M} eingreift, wenn der Zusatzmassenkörper Z_{M} seine Endstellung, d.h. in diesem Fall den Aufprall-Endanschlag AA an der Gießkolbenkupplung 9, erreicht hat.

Die Arretierungseinheit 11 sorgt dafür, dass der Zusatzmassenkörper Z_{M} nach Erreichen seines Aufprall-Endanschlags AA dort festgehalten wird. Nach beendetem Gießvorgang wird die Arretierung gelöst, so dass der Zusatzmassenkörper Z_{M} wieder in seine Anfangsstellung zurückkehren kann. Die Rückbewegung des Zusatzmassenkörpers Z_{M} kann optional, wie im Beispiel von Fig. 5 realisiert, durch eine Rückstellfederanordnung 15 unterstützt werden, die in diesem Beispiel einerseits am Zusatzmassenkörper Z_{M} und andererseits in einer Aufnahme in der Gießkolbenkupplung 9 gehalten ist.

Fig. 7 veranschaulicht in einer schematischen Flussdiagrammform ein erfindungsgemäßes Gießverfahren nur mit den hier interessierenden Verfahrensschritten für eine Druckgießmaschine, die mit einem erfindungsgemäßen Gießkolbensystem z.B. in einer Ausführung nach Art einer der Fig. 1 bis 6 ausgerüstet ist. Wie an sich bekannt, werden für die Durchführung eines jeweiligen Gießzyklus ein oder mehrere Gießparameter erfasst, die aus einem oder mehreren vorausgegangenen Gießzyklen abgeleitet und/oder für den anstehenden Gießzyklus vorgegeben werden. Diese Gießparametererfassung erfolgt durch eine Maschinensteuerung, mit der die Druckgießmaschine typischerweise ausgerüstet ist und die auch eine Steuerungseinheit für das Gießkolbensystem bildet bzw. umfasst. Die Steuerungseinheit für das Gießkolbensystem ist, wie ebenfalls an sich bekannt, zur Steuerung bzw. Regelung des jeweiligen Gießvorgangs eingerichtet.

Charakteristischerweise ermittelt die Steuerungseinheit beim erfindungsgemäßen Gießkolbensystem die für den bzw. die anstehenden Gießzyklen als optimal einzustellende Masse des bewegten Systemteils 2 und/oder die für den bzw. die anstehenden Gießzyklen als optimal einzustellende Verzögerungszeit der gegenüber dem bewegten Systemhauptteil 2a relativbeweglich angeordneten Zusatzmasseneinheit Zε. Vorzugsweise wertet die Steuerungseinheit dazu sensorisch oder anderweitig erfasste, zu einem oder mehreren vorangegangenen Gießzyklen gehörige Istwerte eines oder mehrerer Gießparameter aus, insbesondere solcher Gießparameter, welche die Qualität des hergestellten Gießteils und/oder die Effektivität des Gießvorgangs beeinflussen bzw. repräsentieren. Die Steuerungseinheit ist dadurch in der Lage, den Gießzyklus selbsttätig zu optimieren, je nach Auslegung der Steuerung rein steuernd und/oder iterativ und/oder unter Verwendung von vorab durchgeführten Computersimulationen und/oder mittels Echtzeit-Regelungseingriffen während des jeweiligen Gießvorgangs.

Verfahrensgemäß wird somit, wie in Fig. 7 angegeben, die Masse des bewegten Systemteils 2 und/oder die Verzögerungszeit für die relativbeweglich angeordnete Zusatzmasseneinheit Z_{E} für einen oder mehrere zukünftige Gießzyklen in Abhängigkeit von dem wenigstens einen erfassten Gießparameter variabel eingestellt. Anschließend wird der Gießvorgang mit entsprechend optimierter Gießprozessführung durchgeführt.

In entsprechenden Ausführungen ist die Steuerungseinheit durch einen in ihr geeignet abgelegten Algorithmus dafür eingerichtet, im Rahmen der verfahrensgemäßen Durchführung der Gießvorgänge aus der Gießkolbenposition, der Gießkolbengeschwindigkeit, d.h. der Vorschubgeschwindigkeit des bewegten Systemteils 2, und der Masse des bewegten Systemteils 2 bzw. der Masse des bewegten Systemhauptteils 2a und der Masse der gleitbeweglichen Zusatzmasseneinheit Z_{E} den zugehörigen Impuls bzw. ein für die Impulsübertragung auf das Schmelzematerial relevantes Impulsäquivalent zu ermitteln und zur Weiterverarbeitung zur Verfügung zu stellen. Dies kann z.B. auch dazu genutzt werden, den ermittelten Impulsübertragungseffekt als Maß für den in der Schmelze stattfindenden Verdichtungseffekt der ersten Druckspitze am Ende der Formfüllphase optisch oder in anderer Weise anzuzeigen bzw. darzustellen.

Des Weiteren ist die Steuerungseinheit in entsprechenden Ausführungen dafür eingerichtet, die zu einer gewünschten Höhe der ersten Druckspitze in Abhängigkeit von den bei der gegebenen Druckgießmaschine bzw. dem gegebenen Gießkolbensystem vorhandenen Einflussfaktoren die erforderliche Masse für den bewegten Systemteil 2 bzw. für den bewegten Systemhauptteil 2a und die relativbewegliche Zusatzmasseneinheit Zε zu ermitteln oder empirisch oder durch Computersimulation anhand eines zugehörigen, für das herzustellende Gießteil spezifischen Kennfeldes zu bestimmen. Zusätzlich oder alternativ kann die Steuerungseinheit dafür ausgelegt sein, die optimale Zusatzmasse ohne Kenntnis der tatsächlichen Druckspitze zu ermitteln, in diesem Fall z.B. empirisch anhand der ausgewerteten Gießteilqualität, wobei die Gießkolbengeschwindigkeit variiert wird, ohne den Impulseffekt zu verändern.

Als Einflussfaktoren werden insbesondere einer oder mehrere der folgenden Faktoren verwendet: Die vorgewählte oder tatsächliche Gießkolbengeschwindigkeit in der Formfüllphase; die Masse des bewegten Systemteils 2 ohne relativbewegliche Zusatzmasseneinheit Zε und ohne lösbar anzubringende Zusatzmassenkörper ZK, ZK₁, ...; die Schließkraft der Formschließeinheit der Druckgießmaschine; die Sprengfläche des Gießteils und/oder Angusses; das Gewicht des Gießteils und/oder des Angusses; die Gießteilcharakteristik insbesondere hinsichtlich Wanddicken; die Zusammensetzung des Schmelzematerials; der in der Gießkammer 12 wirksame Gießkolbendurchmesser; die Abmessungen des Gießkolbenantriebs insbesondere hinsichtlich Durchmesser und hydraulischer Wirkflächen; der hydraulische Antriebsdruck des Gießkolbenantriebs; die Parameter der optionalen Druckmultiplikatorvorrichtung, insbesondere hinsichtlich Abmessungen und hydraulischer Wirkflächen der Multiplikatoreinheit, Druckprofilvorgabe und Multiplikatorsystemdruck; und der aktuelle und/oder maximal mögliche Wert für den Gleithub H im Fall einer vorhandenen, relativbeweglichen Zusatzmasseneinheit Zε.

Zudem kann die Steuerungseinheit dafür eingerichtet sein, zu einer gewünschten Höhe der ersten Druckspitze bei bekannter Masse der relativbeweglichen, vorhandenen Zusatzmasseneinheit Z_{E} in Abhängigkeit von den genannten Einflussfaktoren den zugehörigen Wert für den Gleithub H zu ermitteln oder aus einem empirisch oder durch Computersimulation ermittelten, für das herzustellende Gießteil spezifischen Kennfeld zu bestimmen. Auch in diesem Fall kann in analoger Weise vorgegangen werden, wenn die tatsächliche Druckspitze nicht bekannt ist, jedoch empirisch der Impulsübertragungseffekt als gut bewertet wird und lediglich die Gießkolbengeschwindigkeit variiert werden soll, ohne den Impulsübertragungseffekt zu verändern. Als zusätzlicher Einflussfaktor kann hier bei vorhandener Arretierungseinheit 11 deren Arretierungszustand hinzutreten, d.h. ob die relativbewegliche Zusatzmasseneinheit Z_{E} bzw. der relativbewegliche Zusatzmassenkörper Z_{M} durch die Arretierungseinheit 11 arretiert ist oder nicht.

Es versteht sich, dass gewählte Massenveränderungen für den bewegten Systemteil 2 von der Steuerungseinheit für die Gesamtsteuerung des Gießkolbensystems geeignet berücksichtigt werden. So erfordert eine Änderung der Masse des bewegten Systemteils 2 entsprechend veränderte Antriebskräfte zum Beschleunigen des bewegten Systemteils 2.

Die Erfassung der Gießparameter wird durch geeignete Sensorik unterstützt, wie sie sich für den Fachmann bei Kenntnis der Sensorikaufgaben ohne Weiteres versteht. Die Sensorik kann hierbei insbesondere einen oder mehrere der folgenden Sensoren beinhalten: einen oder mehrere Endschalter zur Detektion der Anwesenheit starr angekoppelter Zusatzmassenkörper ZK, ZK₁, ... und/oder der relativbeweglichen Zusatzmasseneinheit Z_{E}; drahtgebundene und/oder drahtlose Identifikationssensoren zum Identifizieren einzelner Zusatzmassenkörper und/oder Bauteilkomponenten des Gießkolbensystems und insbesondere von dessen bewegtem Systemteil 2; Beschleunigungssensoren, deren Sensorinformationen zusammen mit Sensordaten des Gießantriebssystems, insbesondere hinsichtlich Position, Drücke etc., zur Ermittlung der Gesamtmasse des bewegten Systemteils 2 ausgewertet werden können; ein Sensor zur Messung des aktuellen Gleithubs H bei Vorhandensein der relativbeweglichen Zusatzmasseneinheit Z_{E}; ein Sensor zur Detektion, ob sich die relativbewegliche Zusatzmasseneinheit Zε bzw. der Zusatzmassenkörper Z_{M} in der Anfangsstellung befindet; und ein Sensor zur Detektion, ob sich die relativbewegliche Zusatzmasseneinheit Z_{E} bzw. der relativbewegliche Zusatzmassenkörper Z_{M} bei Vorhandensein der Arretierungseinheit 11 im arretierten Zustand befindet.

Fig. 8 veranschaulicht im Kennliniendiagramm für exemplarische Ausführungsbeispiele schematisch den typischen Verlauf des Forminnendrucks, d.h. des Drucks ps des Schmelzematerials in der Form, in Abhängigkeit von der Zeit t für den letzten Teil der Formfüllphase und die anschließende Nachdruckphase. Dabei veranschaulicht eine gestrichelt wiedergegebene erste Kennlinie K1 einen typischen Zeitverlauf des Forminnendrucks ps für ein herkömmliches Gießkolbensystem ohne Druckmultiplikatorvorrichtung. Der Gießkolben bewegt sich zunächst mit z.B. weitgehend konstanter Vorschubgeschwindigkeit, d.h. Füllgeschwindigkeit, und sobald zu einem Zeitpunkt t_{E} das Ende der Formfüllphase erreicht wird, entsteht in der Form ein Druckaufbau, der seinerseits zu einem Druckanstieg in der Gießkammer führt, wodurch der Gießkolben bis zum Stillstand abgebremst wird, d.h. der Impuls des Gießkolbens bzw. des bewegten Systemteils des Gießkolbensystems wird unter entsprechender Zunahme des Forminnendrucks bis auf null abgebaut. Das flüssige Schmelzematerial in der Form wirkt bis zu einem gewissen Grad kompressibel, d.h. wie eine hydraulische Feder. Zu einem Zeitpunkt ts kommt der bewegte Systemteil des Gießkolbensystems erstmals zum Stillstand und in der Form herrscht der höchste Druckwert, d.h. die erste Druckspitze. Anschließend ergibt sich ein gewisses gedämpftes Nachschwingen des Forminnendrucks ps aufgrund einer entsprechenden gedämpften Schwingungsbewegung des bewegten Systemteils des Gießkolbensystems zwischen dem kompressiblen Schmelzematerial einerseits und der kompressiblen Hydraulikflüssigkeit im antreibenden Gießaggregat andererseits, wie aus dem Verlauf der Kennlinie K1 ersichtlich.

Eine zweite Kennlinie K2 veranschaulicht einen typischen Gießverlauf bei Verwendung des erfindungsgemäßen Gießkolbensystems mit bewegungsstarr an den bewegten Systemteil 2 angekoppelter Zusatzmasse, z.B. dem Zusatzmassenkörper ZK gemäß den Fig. 1 bis 3 oder den Zusatzmassenkörpern ZK_{1,} ZK₂, ... gemäß Fig. 4, und mit einer Druckmultiplikatorvorrichtung. Bis zum Zeitpunkt t_{E} am Ende der Formfüllphase mit dem beginnenden starken Druckanstieg entspricht der Verlauf des Gießvorgangs demjenigen im konventionellen Fall gemäß der Kennlinie K1, und es tritt auch hier das erläuterte, gedämpfte Nachschwingen beim Übergang in die Nachdruckphase auf. Jedoch ist der Forminnendruck ps zum Zeitpunkt ts der ersten Druckspitze gegenüber dem konventionellen Fall erhöht, d.h. die Kennlinie K2 liegt hier über der Kennlinie K1. Und zu einem Zeitpunkt t_{M} setzt die Wirkung der Druckmultiplikatorvorrichtung ein, durch die dann der Forminnendruck ps auf einen gewünschten, erhöhten Endwert p_{F} gebracht wird, der deutlich über dem Endwert p_{K} im konventionellen Fall der ersten Kennlinie K1 ohne Druckmultiplikatorvorrichtung liegt. Die Anhebung des Forminnendrucks ps im Zeitpunkt der ersten Druckspitze ts geht auf den zusätzlichen Impulsübertrag auf das Schmelzematerial in der Form durch die bewegungsstarr an den bewegten Systemteil 2 des Gießkolbensystems angekoppelte Zusatzmasse zurück, die durch einen oder mehrere der erwähnten Zusatzmassenkörper ZK, ZK_{1,} ZK₂, ... und/oder durch den oben zur Fig. 6 erläuterten Austausch entsprechender Komponenten des bewegten Systemteils 2 durch funktionsäquivalente Komponenten anderer Masse bereitgestellt wird.

Eine dritte Kennlinie K3 veranschaulicht einen beispielhaften Gießvorgang bei Verwendung des erfindungsgemäßen Gießkolbensystems in einer Ausführung entsprechend derjenigen, wie oben zur zweiten Kennlinie K2 erläutert, jedoch mit zusätzlich vorhandener, relativbeweglich angeordneter Zusatzmasseneinheit Z_{E}. Da diese Zusatzmasseneinheit Z_{E} ihre impulsübertragende Wirkung auf das Schmelzematerial erst um die vorgebbare Verzögerungszeit später entfaltet als der bewegte Systemhauptteil 2a, entspricht der zeitliche Verlauf des Forminnendrucks ps in diesem Ausführungsbeispiel gemäß der Kennlinie K3 demjenigen der Kennlinie K2 bis zu einem Zeitpunkt tv, zu dem diese Verzögerungszeit abgelaufen ist und die Zusatzmasseneinheit Zε abbremst und ihren Impuls zusätzlich auf das Schmelzematerial überträgt. Dies hat zur Folge, dass der Forminnendruck ps zu diesem Zeitpunkt tv ansteigt und die zugehörige Kennlinie K3 im weiteren Verlauf des Gießvorgangs bis zum Erreichen des Enddrucks p_{F} in der Nachdruckphase um einen entsprechenden Zusatzdruck über der zweiten Kennlinie K2 liegt. Wie aus einem Vergleich der Kennlinien K2 und K3 ersichtlich, ist es durch die relativbewegliche Anordnung der Zusatzmasseneinheit Z_{E} möglich, einen wünschenswerten Druckerhöhungsbeitrag zum Forminnendruck ps im Zeitraum zwischen dem Zeitpunkt ts der ersten Druckspitze und dem Zeitpunkt t_{M} der einsetzenden Druckmultiplikatorwirkung bereitzustellen.

Wie die gezeigten und die weiteren oben erläuterten Ausführungsbeispiele deutlich machen, stellt die Erfindung ein vorteilhaftes Gießkolbensystem zur Verwendung in Druckgießmaschinen zur Verfügung, mit dem sich die Druckgießvorgänge insbesondere im Zeitraum am Ende der Formfüllphase und beim Übergang zur Nachdruckphase gegenüber herkömmlichen Gießvorgängen signifikant optimieren bzw. verbessern lassen, was wiederum eine Steigerung der Qualität der hergestellten Gießteile ermöglicht. Insbesondere kann die Verdichtung, die Festigkeit, die Porosität und/oder die Gefügebildung des Gießteils günstig beeinflusst werden, indem der Impulsübertrag auf das Schmelzematerial durch die Massenänderung des bewegten Systemteils variiert werden kann, ohne dass zwingend die Vorschubgeschwindigkeit des bewegten Systemteils geändert werden muss.

Die Erfindung ermöglicht unabhängig voneinander eine gezielte Beeinflussung der durch die Vorschubgeschwindigkeit des bewegten Systemteils 2 bedingten Formfüllzeit, d.h. Dauer der Formfüllphase, und des Druckwertes für den Forminnendruck zum Zeitpunkt der ersten Druckspitze, da dieser Druckwert erfindungsgemäß durch die Massenänderung des bewegten Systemteils verändert werden kann, ohne die Vorschubgeschwindigkeit zu ändern. Die Erfindung ermöglicht es so beispielsweise, von einem Gießkolbensystem mit minimaler Masse des bewegten Systemteils auszugehen, was zur Erzielung kurzer Formfüllzeiten aufgrund höherer vorgebbarer Vorschubgeschwindigkeit grundsätzlich günstig ist, und nach Bedarf die Masse des bewegten Systemteils durch die genannten Maßnahmen zu erhöhen, um ein gewünschtes Druckniveau für die erste Druckspitze zu erzielen und/oder eine Druckerhöhung in einem Zeitraum nach der ersten Druckspitze durch die verzögert wirkende relativbewegliche Zusatzmasseneinheit bereitzustellen, insbesondere als Überbrückungsmaßnahme bis zum Einsetzen einer Druckmultiplikatorwirkung.

## Patentansprüche

1. Gießkolbensystem für eine Druckgießmaschine, mit
- einem stationären Systemteil (1) und
- einem in einem jeweiligen Gießzyklus zum Einbringen von Schmelzematerial in eine Gießform gegenüber dem stationären Systemteil bewegten Systemteil (2), der einen Gießkolben (3), eine Gießkolbenstange (4) und eine Stangenantriebseinheit (5) umfasst und zur Abbremsung am Ende einer Formfüllphase des Gießzyklus unter Druckeinwirkung auf das Schmelzematerial eingerichtet ist,
**dadurch gekennzeichnet, dass**
- der bewegte Systemteil (2) eine zwischen verschiedenen Gießzyklen veränderlich einstellbare starre Masse aufweist, und/oder
- der bewegte Systemteil aus einem bewegten Systemhauptteil (2a) und einer gegenüber dem Systemhauptteil relativbeweglich angeordneten starren Zusatzmasseneinheit (Z_{E}) besteht, die zur Abbremsung am Ende der Formfüllphase des Gießzyklus um eine vorgebbare Verzögerungszeit später als der Systemhauptteil eingerichtet ist.

2. Gießkolbensystem nach Anspruch 1, weiter **gekennzeichnet durch** einen oder mehrere Zusatzmassenkörper (ZK, ZK_{1,} ZK₂, ...), die jeweils zum lösbaren Anbringen am bewegten Systemteil eingerichtet sind und im angebrachten Zustand einen Bestandteil des bewegten Systemteils bilden.

3. Gießkolbensystem nach Anspruch 2, weiter **dadurch gekennzeichnet, dass** mehrere Zusatzmassenkörper vorgesehen sind, von denen wenigstens zwei Zusatzmassenkörper eine unterschiedliche Masse besitzen.

4. Gießkolbensystem nach Anspruch 2 oder 3, weiter **dadurch gekennzeichnet, dass** der stationäre Systemteil eine Zusatzmassen-Bevorratungseinheit (6) zum bevorrateten Bereitstellen des oder der Zusatzmassenkörper aufweist.

5. Gießkolbensystem nach einem der Ansprüche 2 bis 4, weiter **gekennzeichnet durch** eine Zusatzmassen-Handhabungseinheit (7), die zum selbsttätigen Anbringen und Abnehmen eines jeweiligen Zusatzmassenkörpers am und vom bewegten Systemteil eingerichtet ist.

6. Gießkolbensystem nach einem der Ansprüche 1 bis 5, weiter **gekennzeichnet durch**
- einen Satz von mehreren Gießkolben (3₁, 3₂, ...) mit vordefiniert unterschiedlicher Masse, die sich in ihrer Masse um vordefinierte Masseninkremente unterscheiden und zur austauschbaren Verwendung als Gießkolben des bewegten Systemteils eingerichtet sind, und/oder
- einen Satz von mehreren Gießkolbenstangen (4₁, 4₂, ...) mit vordefiniert unterschiedlicher Masse, die sich in ihrer Masse um vordefinierte Masseninkremente unterscheiden und zur austauschbaren Verwendung als Gießkolbenstange des bewegten Systemteils eingerichtet sind, und/oder
- einen Satz von mehreren Gießkolbenkupplungen (9₁, 9₂, ...) mit vordefiniert unterschiedlicher Masse, die sich in ihrer Masse um vordefinierte Masseninkremente unterscheiden und zur austauschbaren Verwendung als eine Gießkolbenkupplung (9) der Stangenantriebseinheit des bewegten Systemteils eingerichtet sind, und/oder
- einen Satz von mehreren Gießkolben-Antriebskolben (10₁, 10₂, ...) mit vordefiniert unterschiedlicher Masse, die sich in ihrer Masse um vordefinierte Masseninkremente unterscheiden und zur austauschbaren Verwendung als ein Gießkolben-Antriebskolben (10) der Stangenantriebseinheit des bewegten Systemteils eingerichtet sind.

7. Gießkolbensystem nach einem der Ansprüche 1 bis 6, weiter **dadurch gekennzeichnet, dass** die relativbeweglich angeordnete Zusatzmasseneinheit einen gleitbeweglich zwischen einer Anfangsstellung und einer Endstellung am bewegten Systemhauptteil angeordneten Zusatzmassenkörper (Z_{M}) beinhaltet, wobei die Anfangsstellung durch einen Initial-Endanschlag (IA) am bewegten Systemhauptteil definiert ist und/oder die Endstellung durch einen Aufprall-Endanschlag (AA) am bewegten Systemhauptteil definiert ist.

8. Gießkolbensystem nach Anspruch 7, weiter **dadurch gekennzeichnet, dass**
- der Initial-Endanschlag am bewegten Systemhauptteil verstellbar ist und/oder
- der Aufprall-Endanschlag am bewegten Systemhauptteil verstellbar ist.

9. Gießkolbensystem nach Anspruch 7 oder 8, weiter **gekennzeichnet durch** eine Arretierungseinheit (11) zur lösbaren Arretierung des Zusatzmassenkörpers in der Anfangsstellung oder in der Endstellung oder an einer vorgebbaren Arretierposition zwischen der Anfangsstellung und der Endstellung.

10. Gießverfahren für eine Druckgießmaschine mit einem Gießkolbensystem nach einem der Ansprüche 1 bis 9, bei dem
- wenigstens ein Gießparameter eines jeweiligen Gießzyklus erfasst wird und
- die Masse des bewegten Systemteils und/oder die Verzögerungszeit für die relativbeweglich angeordnete Zusatzmasseneinheit für einen oder mehrere zukünftige Gießzyklen in Abhängigkeit von dem wenigstens einen erfassten Gießparameter variabel eingestellt wird.

## Claims

1. Casting plunger system for a die casting machine, comprising
- a stationary system part (1) and
- a system part (2) which moves relative to the stationary system part in a respective casting cycle for the introduction of melt material into a casting mould, and has a casting plunger (3), a casting plunger rod (4) and a rod drive unit (5), and is configured to decelerate at the end of a mould filling phase of the casting cycle under the effect of pressure on the melt material,
**characterized in that**
- the moved system part (2) has a rigid mass which can be adjusted variably between different casting cycles, and/or
- the moved system part consists of a moved main system part (2a) and an additional rigid mass unit (Z_{E}) which is arranged so as to be movable relative to the main system part and is configured to decelerate, at the end of the mould fill phase of the casting cycle, later by a predefinable delay time than the main system part.

2. Casting plunger system according to Claim 1, further **characterized by** one or more additional mass bodies (ZK, ZK₁, ZK₂, ...) which are each configured for releasable attachment to the moved system part and in the attached state form a component of the moved system part.

3. Casting plunger system according to Claim 2, further **characterized in that** a plurality of additional mass bodies are provided, of which at least two additional mass bodies have a different mass.

4. Casting plunger system according to Claim 2 or 3, further **characterized in that** the stationary system part comprises an additional mass storage unit (6) for stored provision of the additional mass body or bodies.

5. Casting plunger system according to any of Claims 2 to 4, further **characterized by** an additional mass handling unit (7) which is configured for automatic attachment and removal of a respective additional mass body to and from the moved system part.

6. Casting plunger system according to any of Claims 1 to 5, further **characterized by**
- a set of a plurality of casting plungers (3₁, 3₂, ...) with predefined different mass, which differ in their mass by predefined mass increments and are configured for interchangeable use as a casting plunger of the moved system part, and/or
- a set of a plurality of casting plunger rods (4₁, 4₂, ...) with predefined different mass, which differ in their mass by predefined mass increments and are configured for interchangeable use as a casting plunger rod of the moved system part, and/or
- a set of a plurality of casting plunger couplings (9₁, 9₂, ...) with predefined different mass, which differ in their mass by predefined mass increments and are configured for interchangeable use as a casting plunger coupling (9) of the rod drive unit of the moved system part, and/or
- a set of a plurality of casting plunger drive pistons (10₁, 10₂, ...) with predefined different mass, which differ in their mass by predefined mass increments and are configured for interchangeable use as a casting plunger drive piston (10) of the rod drive unit of the moved system part.

7. Casting plunger system according to any of Claims 1 to 6, further **characterized in that** the relatively movable arranged additional mass unit comprises an additional mass body (Z_{M}) which is arranged on the moved main system part to be slidingly movable between a starting position and an end position, wherein the starting position is defined by an initial end stop (IA) on the moved main system part and/or the end position is defined by an impact end stop (AA) on the moved main system part.

8. Casting plunger system according to Claim 7, further **characterized in that**
- the initial end stop is adjustable on the moved main system part, and/or
- the impact end stop is adjustable on the moved main system part.

9. Casting plunger system according to Claim 7 or 8, further **characterized by** a locking unit (11) for releasable locking of the additional mass body in the starting position or in the end position or in a predefinable locking position between the starting position and the end position.

10. Casting method for a die casting machine with a casting plunger system according to any of Claims 1 to 9, wherein
- at least one casting parameter of a respective casting cycle is detected, and
- the mass of the moved system part and/or the delay time for the relatively movably arranged additional mass unit is adjusted variably for one or more future casting cycles depending on the at least one detected casting parameter.

## Revendications

1. Système de pistons de coulée pour une machine de coulée sous pression, comprenant
- une partie de système stationnaire (1) et
- une partie de système mobile (2) qui est déplacée par rapport à la partie de système stationnaire lors d'un cycle de coulée respectif pour introduire un matériau en fusion dans un moule de coulée, et qui comprend un piston de coulée (3), une tige de piston de coulée (4) et une unité d'entraînement de tige (5) et qui est conçue pour être freinée, à la fin d'une phase de remplissage du moule du cycle de coulée, sous l'effet de la pression exercée sur le matériau en fusion,
**caractérisé en ce que**
- la partie de système mobile (2) présente une masse rigide réglable de manière variable entre différents cycles de coulée, et/ou
- la partie de système mobile est constituée d'une partie de système principale mobile (2a) et d'une unité de masse supplémentaire (Z_{E}) rigide qui est disposée de manière à pouvoir se déplacer relativement par rapport à la partie de système principale et qui est conçue pour être freinée, à la fin de la phase de remplissage du moule du cycle de coulée, à savoir d'une durée de temporisation prédéfinissable plus tard que la partie de système principale.

2. Système de pistons de coulée selon la revendication 1,
**caractérisé en outre par** un ou plusieurs corps de masse supplémentaire (ZK, ZK_{1,} ZK₂, ...), qui sont chacun conçus pour être fixés de manière amovible à la partie de système mobile et qui, à l'état fixé, font partie intégrante de la partie de système mobile.

3. Système de pistons de coulée selon la revendication 2,
**caractérisé en outre en ce qu'**il est prévu plusieurs corps de masse supplémentaire, dont au moins deux corps de masse supplémentaire ont des masses différentes.

4. Système de pistons de coulée selon la revendication 2 ou 3,
**caractérisé en outre en ce que** la partie de système stationnaire présente une unité de réserve de masse supplémentaire (6) pour la mise à disposition en réserve du ou des corps de masse supplémentaire.

5. Système de pistons de coulée selon l'une des revendications 2 à 4, **caractérisé en outre par** une unité de manipulation de masse supplémentaire (7) conçue pour automatiquement fixer un corps de masse supplémentaire respectif sur la partie de système mobile et pour le retirer de celle-ci.

6. Système de pistons de coulée selon l'une des revendications 1 à 5, **caractérisé en outre par**
- un jeu de plusieurs pistons de coulée (3₁, 3₂, ...) ayant des masses prédéfinies différentes, dont les masses se distinguent d'incréments de masse prédéfinis et qui sont conçus pour être utilisés de manière interchangeable comme pistons de coulée de la partie de système mobile, et/ou
- un jeu de plusieurs tiges de piston de coulée (4₁, 4₂, ...) ayant des masses prédéfinies différentes, dont les masses se distinguent d'incréments de masse prédéfinis et qui sont conçues pour être utilisées de manière interchangeable comme tige de piston de coulée de la partie de système mobile, et/ou
- un jeu de plusieurs accouplements de piston de coulée (9₁, 9₂, ...) ayant des masses prédéfinies différentes, dont les masses se distinguent d'incréments de masse prédéfinis et qui sont conçus pour être utilisés de manière interchangeable comme un accouplement de piston de coulée (9) de l'unité d'entraînement de tige de la partie de système mobile, et/ou
- un jeu de plusieurs pistons d'entraînement de piston de coulée (10₁, 10₂, ...) ayant des masses prédéfinies différentes, dont les masses se distinguent d'incréments de masse prédéfinis et qui sont conçus pour être utilisés de manière interchangeable comme un piston d'entraînement de piston de coulée (10) de l'unité d'entraînement de tige de la partie de système mobile.

7. Système de pistons de coulée selon l'une des revendications 1 à 6, **caractérisé en outre en ce que** l'unité de masse supplémentaire disposée de manière relativement mobile comprend un corps de masse supplémentaire (Z_{M}) disposé de manière mobile en coulissement entre une position initiale et une position finale sur la partie de système principale mobile, la position initiale étant définie par une butée d'extrémité initiale (IA) sur la partie de système principale mobile, et/ou la position finale étant définie par une butée d'extrémité d'impact (AA) sur la partie de système principale mobile.

8. Système de pistons de coulée selon la revendication 7,
**caractérisé en outre en ce que**
- la butée d'extrémité initiale est réglable sur la partie de système principale mobile, et/ou
- la butée d'extrémité d'impact est réglable sur la partie de système principale mobile.

9. Système de pistons de coulée selon la revendication 7 ou 8,
**caractérisé en outre par** une unité de blocage (11) conçue pour bloquer de manière amovible le corps de masse supplémentaire dans la position initiale ou dans la position finale ou dans une position de blocage prédéfinissable entre la position initiale et la position finale.

10. Procédé de coulée pour une machine de coulée sous pression avec un système de pistons de coulée selon l'une des revendications 1 à 9,
dans lequel
- au moins un paramètre de coulée d'un cycle de coulée respectif est saisi,
et
- la masse de la partie de système mobile et/ou la durée de temporisation pour l'unité de masse supplémentaire disposée de manière relativement mobile est réglée de manière variable pour un ou plusieurs cycles de coulée futurs en fonction dudit au moins un paramètre de coulée saisi.
